# EUROPÄISCHE PATENTSCHRIFT

(11) **EP 1 449 958 B1**
(45) Veröffentlichungstag und Bekanntmachung des Hinweises auf die Patenterteilung: **17.03.2010**
(21) Anmeldenummer: 03450202.1
(22) Anmeldetag: 11.09.2003
(51) Int. Cl.: D21F 1/48, D21F 1/52

(54) **Vorrichtung zur Behandlung insbesondere zur Unterdruck-Beaufschlagung, des in einer Anlage zur Papiererzeugung vorgesehenen im Umlauf bewgten mindestens einen Siebbandes bzw. Filzbandes**
Device for the treatment, in particular for low pressure treatment, of the wire or felt of a papermachine
Dispositif pour traiter en particulier pour traiter par dépression, la toile de fabrication ou le feutre d'une machine à papier

(30) Priorität: 20.02.2003 AT 2572003
(43) Veröffentlichungstag der Anmeldung: 25.08.2004
(73) Patentinhaber: Bartelmuss, Klaus, 8833 Teufenbach (AT); Bartelmuss, Heinz, 8833 Teufenbach (AT)
(72) Erfinder: Bartelmuss, Klaus, 8833 Teufenbach (AT); Bartelmuss, Heinz, 8833 Teufenbach (AT)
(74) Vertreter: Atzwanger, Richard

(56) Entgegenhaltungen:
- EP-A- 0 454 973
- DE-A- 1 761 174
- DE-A- 2 126 591
- DE-A- 3 933 506
- DE-A- 10 109 413
- DE-C- 690 425
- US-A- 3 778 342
- US-A- 5 262 010

## Beschreibung

Die gegenständliche Erfindung betrifft eine Vorrichtung für eine mindestens ein Siebband bzw. ein Filzband aufweisende Anlage zur Papiererzeugung, welche zum Abstützen des Siebbandes bzw. des Filzbandes und zum Abstreifen des durch das Siebband hindurchtretenden, aus dem auf diesem befindlichen Papierbrei bzw. Papierband austretenden Wassers mit einer Vielzahl von Abstütz- bzw. Abstreifelementen ausgebildet ist, an deren Oberseiten das Siebband bzw. das Filzband zur Anlage kommt, wobei an diese Vorrichtung gegebenenfalls eine Unterdruckquelle angeschlossen ist und weiters eine der Breite des Siebbandes bzw. des Filzbandes entsprechend breite Trageinrichtung für die nebeneinander bzw. hintereinander angeordneten und voneinander im Abstand befindlichen Abstütz- bzw. Abstreifelemente vorgesehen ist, wobei die zwischen den Abstütz- bzw. Abstreifelementen bestehenden Zwischenräume die Durchtrittskanäle für das aus dem Papierbrei bzw. dem Papierband austretende Wasser bzw. für die durch das Siebband bzw. das Filzband hindurchgesaugte Luft bilden.

Bekannte Anlagen zur Papiererzeugung weisen einen ersten Anlagenteil, in welchem sich mindestens ein aus Kunststoff hergestelltes Siebband befindet, und einen zweiten Anlagenteil, in welchem sich mindestens ein Filzband befindet, auf, welche beiden Bänder, die in sich geschlossen sind, im Betrieb der Anlage über Führungswalzen bzw. Umlenkwalzen im Umlauf bewegt werden. Auf das Siebband wird ein Papierbrei aufgebracht, aus welchem die in diesem enthaltene Flüssigkeit längs der Bewegungsbahn des Siebbandes abgeführt, insbesondere abgesaugt, wird. In weiterer Folge wird das Papierband auf mindestens ein nachgeschaltetes Filzband übergeben, durch welches die im Papierband enthaltene restliche Feuchtigkeit aufgenommen wird.

Sowohl das Siebband als auch das Filzband werden durch im Verlauf der Bewegungsbahnen angeordnete Vorrichtungen behandelt. Durch eine erste Gruppe von Vorrichtungen wird die an die Unterseite des Siebbandes gelangende, aus dem Papierband ausgetretene Flüssigkeit abgestreift. Durch weitere Gruppen von Vorrichtungen werden das Siebband bzw. das Filzband durch eine Saugkraft beaufschlagt. Diese Vorrichtungen sind an ihrer dem Siebband bzw. dem Filzband zugewandten Oberseite gegen den durch die Bewegung der Bänder verursachten Abrieb hoch verschleißfest ausgebildet.

Bekannte derartige Vorrichtungen sind dabei über die Breite des Siebbandes bzw. des Filzbandes mit Abstützelementen, die mit einem hochverschleißfesten Material, z.B. aus einem keramischen Material versehen sind, ausgebildet, an welche das Siebband bzw. das Filzband zur Anlage kommen.
Soferne diesen Vorrichtungen eine Unterdruckquelle zugeordnet ist, besteht das Erfordernis, die Saugwirkung auf eine möglichst große Fläche des Siebbandes bzw. des Filzbandes zur Wirkung zu bringen. Hierbei soll einerseits das Siebband bzw. das Filzband über eine möglichst große Fläche abgestützt sein und sollen andererseits auch diejenigen Flächen des Siebbandes bzw. des Filzbandes, an welchen die Saugkraft zur Wirkung kommt, möglichst groß sein. Dieser Forderung wird dadurch entsprochen, dass eine Trageinrichtung vorgesehen ist, welche mit einer Vielzahl von nebeneinander bzw. hintereinander angeordneten und voneinander im Abstand befindlichen Abstütz- bzw. Abstreifelementen ausgebildet ist, wobei die zwischen diesen Abstütz- bzw. Abstreifelementen bestehenden Zwischenräume die Durchtrittskanäle für das aus dem Papierbrei bzw. dem Papierband austretende Wasser bzw. für die durch das Siebband bzw. das Filzband hindurch gesaugte Luft bilden.
Eine derartige Vorrichtung ist aus der DE 1761174A bekannt.

Bei Anlagen zur Papiererzeugung, welche mindestens ein Siebband bzw. ein Filzband aufweisen, besteht weiters auch das Erfordernis, das Siebband bzw. das Filzband durch quer zu deren Bewegungsrichtungen wirkende Zugkräfte zu beanspruchen, durch welche diese Bänder gestreckt werden, wodurch deren Reinigung von Fasern, Flüssigkeit u.dgl. erleichtert wird. Zudem werden durch diese Zugbelastungen in den Papierbändern Turbulenzen erzeugt, durch welche die Papierqualität beeinflußt wird.

Der gegenständlichen Erfindung liegt die Aufgabe zugrunde, eine Vorrichtung zu schaffen, durch welche auch diesem Erfordernis entsprochen wird. Dies wird erfindungsgemäß dadurch erzielt, dass die dem Siebband bzw. dem Filzband zugewandte Seite der Trageinrichtung mit einer aus gegenüber der Bewegung des Siebbandes bzw. des Filzbandes verschleißfesten Auflage versehen ist, deren den Stützelementen quer zur Bewegungsrichtung des Siebbandes bzw. des Filzbandes zugewandten Berandungen mit zur Bewegungsrichtung des Siebbandes bzw. des Filzbandes im spitzen Winkel verlaufenden Abschnitten ausgebildet sind, wobei diese insbesondere wellenförmig verlaufen.

Vorzugsweise sind die Stützelemente an ihrer dem Siebband bzw. dem Filzband zugewandten Seite mit gegenüber der Bewegung des Siebbandes bzw. des Filzbandes verschleißfesten Auflagen ausgebildet. Weiters können Stützelemente gegenüber der Trageinrichtung in Bezug auf ihren Abstand gegenüber dem Siebband bzw. dem Filzband verstellbar sein. Dabei kann ein Teil der Stützelemente an der Trageinrichtung starr befestigt sein und kann ein Teil derselben gegenüber der Trageinrichtung verstellbar sein. Nach einer bevorzugten Ausführungsform sind Stützelemente auf gegenüber dem Siebband bzw. des Filzband verstellbaren Tragleisten angeordnet. Insbesondere sind die Stützelemente nebeneinander auf zur Bewegungsrichtung des Siebbandes bzw. des Filzbandes quer ausgerichteten Tragleisten angeordnet, wobei zumindest ein Teil der Tragleisten gegenüber der Trageinrichtung verstellbar ist.

Nach einer weiteren bevorzugten Ausführungsform ist die Trageinrichtung quer zur Bewegungsrichtung des Siebbandes bzw. des Filzbandes verstellbar angeordnet, wobei ihr eine Antriebseinrichtung zugeordnet ist, mittels welcher sie quer zur Bewegungsrichtung des Siebbandes bzw. des Filzbandes oszillierbar ist. Dabei kann die Trageinrichtung einen Teil eines Saugkastens bilden, wobei vorzugsweise der Saugkasten mittels der Antriebseinrichtung quer zur Bewegungsrichtung oszillierbar ausgebildet ist.

Weiters sind vorzugsweise die Stützelemente als Rohrstücke ausgebildet, in welche an deren dem Siebband bzw. dem Filzband zugewandten Ende Elemente aus einem gegenüber der Bewegung des Siebbandes bzw. des Filzbandes verschleißfesten Material eingesetzt sind. Dabei können die Kanten der dem Siebband bzw. dem Filzband zugewandten Oberseiten der Elemente abgefast, insbesondere abgeschrägt oder abgerundet, ausgebildet sein und können diese Elemente an den gegenüberliegenden Seiten mit Fortsätzen ausgebildet sein, mittels welcher sie in die Rohrstücke einsetzbar sind.
Weiters können diese Elemente mit einer gegenüber dem Siebband bzw. dem Filzband ausgewölbten Oberfläche ausgebildet sein.

Der Gegenstand der Erfindung ist nachstehend anhand von in den Zeichnungen dargestellten Ausführungsbeispielen näher erläutert. Es zeigen:
- Fig.1: eine Anlage zur Papiererzeugung, welche mit erfindungsgemäßen Vorrichtungen versehen ist, in schematischer Darstellung;
- Fig.2, Fig.2a, Fig.2b: drei unterschiedliche Ausführungsformen von erfindungsgemäßen Vorrichtungen, in Seitenansicht bzw. im Schnitt:
- Fig.3, Fig.3a: eine vierte Ausführungsform einer erfindungsgemäßen Vorrichtung, in axonometrischer Darstellung und in Seitenansicht;
- Fig.4, Fig.4a: eine fünfte Ausführungsform einer erfindungsgemäßen Vorrichtung, in axonometrischer Darstellung und in Seitenansicht;
- Fig.5: fünf unterschiedlich ausgebildete Stützelemente, jeweils in axonometrischer Darstellung, und
- Fig.6, Fig.6a: erfindungsgemäße Vorrichtungen, welche quer zur Bewegungsrichtung des Siebbandes bzw. des Filzbandes oszillierende Bewegungen ausführen können.

Die in Fig. 1 dargestellte Anlage zur Herstellung eines Papierbandes 10 besteht aus zwei Anlageteilen, wobei sich in einem ersten Anlageteil ein aus einem Kunststoff gefertigtes Siebband 1 und einem in Bewegungsrichtung des Papierbandes 10 folgenden Anlageteil zwei Paare von Filzbändern 2 befinden. Dem Siebband 1 ist eine Einrichtung 3 zugeordnet, durch welche auf das Siebband 1 über eine Breite von mehreren Metern ein Papierbrei aufgesprüht wird. Das Siebband 1, welches in sich geschlossen ist, ist über mehrere Umlenk- bzw. Führungswalzen 11 in Umlauf bewegbar. Im ersten Bereich der Bewegungsbahn des Siebbandes 1 nach der Einrichtung 3 zum Aufsprühen des Papierbreies sind dem Siebband 1 drei Vorrichtungen 4 zugeordnet, welche nachstehend anhand der Fig. 2 erläutert sind. In weiterer Folge sind dem Siebband 1 mehrere Saugvorrichtungen 5 zugeordnet, welche nachstehend anhand der Fig.2a erläutert sind. Die Saugvorrichtungen 5 sind mit Regeleinrichtungen 51 ausgebildet, durch welche deren Betriebsweise gesteuert wird.

Die im zweiten Anlageteil befindlichen Paare von Filzbändern 2 sind gleichfalls über Umlenk- und Führungswalzen 21 im Umlauf bewegbar. Den Filzbändern 2 sind Saugvorrichtungen 6 zugeordnet, welche nachstehend anhand der Fig. 2b erläutert sind. Zumindest eine in der jeweiligen Gruppe der Führungs- und Umlenkwalzen ist als Spannwalze 21 a ausgebildet.

Wie dies aus Fig.2 ersichtlich ist, sind die Vorrichtungen 4 an ihrer dem Siebband 1 zugewandten Seite mit einer im Querschnitt dreieckigen Tragleiste 41 ausgebildet, auf welcher sich ein Tragrahmen 42 für eine Vielzahl von in Bewegungsrichtung A des Siebbandes 1 und quer zu dieser nebeneinander angeordneten Stützelementen 43 und 44 befinden. Der Tragrahmen 42 ist auf der Tragleiste 41 lösbar befestigt. Die Stützelemente 43 sind am Tragrahmen 42 starr befestigt, wogegen die Stützelemente 44 gegenüber dem Tragrahmen 42 in ihrer Höhenlage gegenüber dem Siebband 1 verstellbar sind. Sowohl der Rahmen 42 als auch die Stützelemente 43 und 44 sind an ihrer dem Siebband 1 zugewandten Seite mit Auflagen 42a, 43a und 44a aus einem hoch verschleißfesten Material, insbesondere aus einem keramischen Material, ausgebildet.

Wie dies aus Fig.2a ersichtlich ist, bestehen die Saugvorrichtungen 5 aus einem sich über die Breite des Siebbandes 1 erstreckenden Gehäuse 51, innerhalb dessen sich ein Kanal 50 befindet, an welchen eine Unterdruckquelle angeschlossen ist. An der dem Siebband 1 zugewandten Seite ist gleichfalls ein Tragrahmen 52 angeordnet, innerhalb dessen sich fest angeordnete Stützelemente 53 und verstellbare Stützelemente 54 befinden. Der Tragrahmen 52 ist gleichfalls am Gehäuse 51 lösbar befestigt. Auch der Tragrahmen 52 und die Stützelemente 53 und 54 sind mit Auflagen 52a, 53a und 54a aus einem hoch verschleißfesten Material, insbesondere aus einem keramischen Material, ausgebildet, an welche das Siebband 1 zur Anlage kommt. Die Bewegungsrichtung des Siebbandes 1 ist durch den Pfeil A angedeutet.

Wie dies aus Fig.2b ersichtlich ist, bestehen die Vorrichtungen 6 aus einem sich über die Breite der Filzbänder 2 erstreckenden rohrförmigen Gehäuse 61, innerhalb dessen sich ein Kanal 60 befindet, an welchen gleichfalls eine Unterdruckquelle angeschlossen ist. An der dem Filzband 2 zugewandten Seite dieses Gehäuses 61 befindet sich ein am Gehäuse 61 lösbar befestigter Tragrahmen 62, innerhalb dessen sich fest angeordnete Stützelemente 63 und gegenüber dem Filzband 2 verstellbare Stützelemente 64 befinden. Sowohl der Tragrahmen 62 als auch die Stützelemente 63 und 64 sind mit Auflagen 62a, 63a, 64a aus einem hoch verschleißfesten Material, insbesondere aus einem keramischen Material, ausgebildet. Die Bewegungsrichtung des Filzbandes 2 ist durch den Pfeil B angedeutet.

Wie dies aus den Fig.3 und 3a ersichtlich ist, befinden sich bei der Saugvorrichtung 5 innerhalb des Tragrahmens 52 an diesem starr angeordnete Tragleisten 55, an welchen die nicht verstellbaren Stützelemente 53 befestigt sind, sowie in ihrem Abstand gegenüber der Oberseite des Tragrahmens 52 verstellbare Tragleisten 56, an welchen die verstellbaren Stützelemente 54 befestigt sind. Weiters sind die inneren Berandungen 52b der Auflagen 52a quer zur Bewegungsrichtung A des Siebbandes 1 mit im spitzen Winkel verlaufenden Abschnitten versehen, wobei sie insbesondere wellenlinienförmig ausgebildet sind. Zudem ist der Tragrahmen 52 an seinen den Bereichen der Ränder des Siebbandes 1 zugeordneten Seiten mit quer zu diesen verstellbaren Teilen 57 ausgebildet, durch welche die Größe der Saugöffnung einstellbar ist. Auch diese Teile 57 sind mit hochverschleißfesten Auflagen 57a versehen.
Wie dies aus Fig.3a gleichfalls ersichtlich ist, ist weiters die in Bewegungsrichtung A des Siebbandes 1 vordere Kante der Auflage 52a mit einem keilförmigen Fortsatz 52b ausgebildet, durch welchen die Abstreifwirkung der Vorrichtung 5 verbessert wird.

Durch die unterschiedlichen Höhenlagen der Stützelemente 53 und 54 wird das Siebband 1 bei seiner Bewegung über die Stützelemente 53 und 54 wellenförmig bewegt, wodurch es Zugbelastungen unterworfen wird. Durch die wellenlinienförmigen Berandungen 52b wird das Siebband 1 weiters bei seiner Bewegung über den Tragrahmen 52 mit in dessen Ebene quer zur Bewegungsrichtung A wirkenden Zugbelastungen unterworfen. Durch beide diese Zugbelastungen wird bewirkt, daß die im Siebband 1 befindlichen Verunreinigungen und Flüssigkeiten aus diesem leichter entfernbar sind, sodaß das Abfließen von Flüssigkeit aus dem Papierbrei erleichtert wird. Hierdurch wird zudem die Wirkung der auf das Siebband 1 ausgeübten Saugkräfte maßgeblich verbessert. Zudem werden durch diese Zugbelastungen im Papierband Turbulenzen erzeugt, durch welche die Qualität des Papierbandes beeinflußt wird.

Der Tragrahmen 42 der Einrichtung 4 gemäß Fig.2 weist den gleichen Aufbau auf, wenngleich an diese Vorrichtung keine Unterdruckquelle angeschlossen ist.

Wie dies aus den Fig.4 und 4b ersichtlich ist, weisen die dem Filzband 2 zugeordneten Saugvorrichtungen 6 einen ähnlichen Aufbau auf. Auch dabei befinden sich innerhalb der Tragrahmen 62 feste Tragleisten 65 mit Stützelementen 63 und gegenüber dem Filzband 2 verstellbare Tragleisten 66 mit verstellbaren Stützelementen 64 und sind die Berandungen 62b der Auflagen 62a quer zur Bewegungsrichtung B der Filzbänder 2 wellenlinienförmig ausgebildet. Durch die hierdurch auf die Filzbänder 2 ausgeübten Zugbelastungen werden diese bei ihrer Bewegung über die Saugeinrichtungen 6 in mehreren Richtungen gestreckt, wodurch in diesen enthaltene Verunreinigungen und Flüssigkeiten leichter entfernt werden und die Wirkung der auf die Filzbänder 2 ausgeübten Saugkraft erhöht wird. Soferne die Berandungen 62b in Bezug auf die Längsachse des Filzbandes 2 sich in ihrem Abstand vergrößernd verlaufen, werden hierdurch auf die Filzbänder 2 quer zu deren Bewegungsrichtung ausgerichtete Zugkräfte ausgeübt, wodurch Faltenbildungen in den Filzbändern 2 verhindert werden. Dieser Effekt gilt auch für die gleich ausgebildeten Berandungen der Vorrichtungen 4 und 5 in Bezug auf das Siebband 1.

Wie dies aus Fig.5 ersichtlich ist, können die Stützelemente 43 als Rohrstücke ausgebildet sein, welche mittels einander zugeordneter Schlitze auf die Tragleisten 45 aufgesetzt sind, wobei deren Befestigung auf den Tragleisten 45 mittels eines Schraubelementes 47 erfolgt. In das dem Siebband 1 bzw. dem Filzband 2 zugewandte Ende der Rohrstücke ist eine Kappe 48 eingesetzt. Hierfür sind die Kappen 48 mit zylindrischen Fortsätzen ausgebildet, mittels welcher sie in die Rohrstücke eingesetzt sind. Die Kappen 48 sind aus einem hoch verschleißfesten Material, insbesondere aus einem keramischen Material, hergestellt. Dabei können die Kappen 48 unterschiedliche räumliche Gestaltungen aufweisen. Insbesondere können sie abgefast, insbesondere abgeschrägt, oder abgerundet sein. Zudem können diese Kappen 48 gegenüber dem Siebband 1 gewölbt ausgebildet sein.
Die beweglichen Stützelemente 44 sowie die Stützelemente 53 und 54 ebenso wie die Stützelemente 63 und 64 können in der gleichen Weise ausgebildet und auf festen bzw. verstellbaren Tragleisten befestigt sein.

Wie dies aus Fig.6 ersichtlich ist, kann das Gehäuse 41 der Einrichtung 4, ebenso wie dies für Vorrichtungen 5 und 6 gilt, auf einem Traggestell 71 quer zu den Bewegungsrichtungen A und B des Siebbandes 1 bzw. der Filzbänder 2 in Richtung des Doppelpfeiles C hin- und herverschiebbar sein, wobei ihm ein Stellmotor 72 zugeordnet ist, durch welchen es über eine Exzenterwelle 73 und eine Schubstange 74 mit oszillierenden Bewegungen beaufschlagbar ist.

Alternativ dazu ist, wie dies in Fig.6a dargestellt ist, der Tragrahmen 42 am Gehäuse 41 in Richtung des Doppelpfeiles C hin- und herverschiebbar gelagert und werden diesem vom Antriebsmotor 72 über die Exzenterwelle 73 und die Schubstange 74 quer zu den Bewegungsrichtungen A des Siebbandes 1 oszilliernde Bewegungen C erteilt. In gleicher Weise können auch die Tragrahmen 52 und 62 quer zu den Bewegungsrichtungen A und B des Siebbandes 1 bzw. der Filzbänder 2 verschiebbar gelagert sein.

Durch derartige oszilliernde Bewegungen der Tragrahmen und der Stützelemente werden das Siebband 1 bzw. die Filzbänder 2 verstärkt durch in mehreren Richtungen wirkende Zugbelastungen beansprucht, wodurch deren Wirkungen, insbes. deren Saugwirkungen, weiter vergrößert werden.

## Patentansprüche

1. Vorrichtung für eine mindestens ein Siebband bzw. ein Filzband aufweisende Anlage zur Papiererzeugung, welche zum Abstützen des Siebbandes (1) bzw. des Filzbandes (2) und zum Abstreifen des durch das Siebband (1) hindurchtretenden, aus dem auf diesem befindlichen Papierbrei bzw. Papierband austretenden Wassers mit einer Vielzahl von Abstütz- bzw. Abstreifelementen (43, 44; 53, 54; 63, 64) ausgebildet ist, an deren Oberseiten das Siebband (1) bzw. das Filzband (2) zur Anlage kommt, wobei an diese Vorrichtung gegebenenfalls eine Unterdruckquelle angeschlossen ist, und weiters eine der Breite des Siebbandes (1) bzw. des Filzbandes (2) entsprechend breite Trageinrichtung (42, 52, 62) für die nebeneinander bzw. hintereinander angeordneten und voneinander im Abstand befindlichen Abstütz- bzw. Abstreifelementen (43, 44; 53, 54; 63, 64) vorgesehen ist, wobei die zwischen diesen Abstütz- bzw. Abstreifelementen (43, 44; 53, 54; 63, 64) bestehenden Zwischenräume die Durchtrittskanäle für das aus dem Papierbrei bzw. dem Papierband austretende Wasser bzw. für die durch das Siebband (1) bzw. das Filzband (2) hindurchgesaugte Luft bilden, **dadurch gekennzeichnet, dass** die dem Siebband (1) bzw. dem Filzband (2) zugewandte Seite der Trageinrichtung (42, 52, 62) mit einer aus gegenüber der Bewegung des Siebbandes (1) bzw. des Filzbandes (2) verschleißfesten Auflage (42a, 52a, 62a) versehen ist, deren den Stützelementen (43, 44, 53, 54, 63, 64) quer zur Bewegungsrichtung (A,B) des Siebbandes (1) bzw. des Filzbandes (2) zugewandten Berandungen (52b, 62b) mit zur Bewegungsrichtung des Siebbandes (1) bzw. des Filzbandes (2) im spitzen Winkel verlaufenden Abschnitten ausgebildet sind, wobei diese insbesondere wellenförmig verlaufen.

2. Vorrichtung nach Patentanspruch 1, **dadurch gekennzeichnet, dass** die Stützelemente (43, 44, 53, 54, 63, 64) an ihrer dem Siebband (1) bzw. dem Filzband (2) zugewandten Seite mit gegenüber der Bewegung des Siebbandes (1) bzw. des Filzbandes (2) verschleißfesten Auflagen (43a, 44a, 53a, 54a, 63a, 64a) ausgebildet sind.

3. Vorrichtung nach einem der Patentansprüche 1 und 2, **dadurch gekennzeichnet, dass** Stützelemente (44,54,64) gegenüber der Trageinrichtung (42,52,62) in Bezug auf ihren Abstand gegenüber dem Siebband (1) bzw. dem Filzband (2) verstellbar sind.

4. Vorrichtung nach Patentanspruch 3, **dadurch gekennzeichnet, dass** ein Teil der Stützelemente (43,53,63) an der Trageinrichtung (42,52,62) starr befestigt ist und ein Teil derselben gegenüber der Trageinrichtung (42,52,62) verstellbar ist.

5. Vorrichtung nach einem der Patentansprüche 3 und 4, **dadurch gekennzeichnet, dass** Stützelemente (44,54,64) auf gegenüber dem Siebband (1) bzw. dem Filzband (2) verstellbaren Tragleisten (56,66) angeordnet sind.

6. Vorrichtung nach einem der Patentansprüche 3 bis 5, **dadurch gekennzeichnet, dass** die Stützelemente (43, 44, 53, 54, 63, 64) nebeneinander auf zur Bewegungsrichtung (A, B) des Siebbandes (1) bzw. des Filzbandes (2) quer ausgerichteten Tragleisten (55, 56, 65, 66) angeordnet sind, wobei vorzugsweise zumindest ein Teil der Tragleisten (56, 66) gegenüber der Trageinrichtung (42, 52, 62) verstellbar ist.

7. Vorrichtung nach einem der Patentansprüche 1 bis 6, **dadurch gekennzeichnet, dass** die Trageinrichtung (52, 62) quer zur Bewegungsrichtung (A, B) des Siebbandes (1) bzw. des Filzbandes (2) verstellbar angeordnet ist, wobei ihr eine Antriebseinrichtung (72) zugeordnet ist, mittels welcher sie quer zur Bewegungsrichtung (A, B) des Siebbandes (1) bzw. des Filzbandes (2) oszillierbar ist.

8. Vorrichtung nach einem der Patentansprüche 1 bis 7, **dadurch gekennzeichnet, dass** die Trageinrichtung (52, 62) einen Teil eines Saugkastens bildet, wobei vorzugsweise der Saugkasten mittels einer Antriebseinrichtung (72) quer zur Bewegungsrichtung (A, B) des Siebbandes (1) bzw. des Filzbandes (2) oszillierbar ausgebildet ist.

9. Vorrichtung nach einem der Patentansprüche 1 bis 8, **dadurch gekennzeichnet, dass** die Stützelemente (43) als Rohrstücke ausgebildet sind, in welche an deren dem Siebband (1) bzw. dem Filzband (2) zugewandten Enden Elemente (48) aus einem gegenüber der Bewegung des Siebbandes (1) bzw. des Filzbandes (2) verschleißfesten Material eingesetzt sind.

10. Vorrichtung nach Patentanspruch 9, **dadurch gekennzeichnet, dass** die Kanten der dem Siebband (1) bzw. dem Filzband (2) zugewandten Oberseiten der Elemente (48) abgefast, insbesondere abgeschrägt, oder abgerundet ausgebildet sind und daß diese Elemente (48) an den gegenüberliegenden Seiten mit Fortsätzen (48a) ausgebildet sind, mittels welcher sie in die Rohrstücke einsetzbar sind.

11. Vorrichtung nach einem der Patentansprüche 9 und 10, **dadurch gekennzeichnet, daß** die Elemente (48) mit einer gegenüber dem Siebband (1) bzw. dem Filzband (2) ausgewölbten Oberfläche ausgebildet sind.

## Claims

1. A device for a papermaking installation comprising at least one wire belt or one felt belt, which device is constructed, for supporting the wire belt (1) or the felt belt (2) and for scraping off the water issuing from the paper pulp or paper strip located on the wire belt (1) and passing therethrough, with a plurality of supporting or scraper elements (43, 44; 53, 54; 63, 64), on the upper sides of which the wire belt (1) or the felt belt (2) comes to rest, a source of reduced pressure optionally being connected to this device, and moreover a bearing means (42, 52, 62) corresponding in width to the width of the wire belt (1) or of the felt belt (2) being provided for the supporting or scraper elements (43, 44; 53, 54; 63, 64) arranged next to one another or one behind the other and spaced apart from one another, the spaces arising between these supporting or scraper elements (43, 44; 53, 54; 63, 64) forming the passage channels for the water issuing from the paper pulp or the paper strip or for the air sucked through the wire belt (1) or the felt belt (2), **characterised in that** the side of the bearing means (42, 52, 62) facing the wire belt (1) or the felt belt (2) is provided with a rest (42a, 52a, 62a) wear resistant relative to the movement of the wire belt (1) or the felt belt (2), the edges (52b, 62b) of which rest (42a, 52a, 62a) which face the supporting elements (43, 44, 53, 54, 63, 64) transversely of the direction of movement (A, B) of the wire belt (1) or of the felt belt (2) comprise portions extending at an acute angle to the direction of movement of the wire belt (1) or the felt belt (2), said portions extending in particular in wavy manner.

2. A device according to claim 1, **characterised in that** the supporting elements (43, 44, 53, 54, 63, 64) are provided on their side facing the wire belt (1) or the felt belt (2) with rests (43a, 44a, 53a, 54a, 63a, 64a) wear resistant relative to the movement of the wire belt (1) or the felt belt (2).

3. A device according to either one of claims 1 and 2, **characterised in that** supporting elements (44, 54, 64) are adjustable relative to the bearing means (42, 52, 62) with regard to their spacing from the wire belt (1) or the felt belt (2).

4. A device according to claim 3, **characterised in that** some of the supporting elements (43, 53, 63) are fixed rigidly to the bearing means (42, 52, 62) and some thereof are adjustable relative to the bearing means (42, 52, 62).

5. A device according to either one of claims 3 and 4, **characterised in that** supporting elements (44, 54, 64) are arranged on bearing bars (56, 66) adjustable relative to the wire belt (1) or the felt belt (2).

6. A device according to any one of claims 3 to 5, **characterised in that** the supporting elements (43, 44, 53, 54, 63, 64) are arranged next to one another on bearing bars (55, 56, 65, 66) oriented transversely of the direction of movement (A, B) of the wire belt (1) or of the felt belt (2), at least some of the bearing bars (56, 66) preferably being adjustable relative to the bearing means (42, 52, 62).

7. [DVX1] A device according to any one of claims 1 to 6, **characterised in that** the bearing means (52, 62) is arranged so as to be adjustable transversely of the direction of movement (A, B) of the wire belt (1) or of the felt belt (2), a drive means (72) being associated with said bearing means, by means of which the latter may oscillate transversely of the direction of movement (A, B) of the wire belt (1) or of the felt belt (2).

8. A device according to any one of claims 1 to 7, **characterised in that** the bearing means (52, 62) forms part of a suction box, the suction box preferably being made to be capable of oscillating transversely of the direction of movement (A, B) of the wire belt (1) or of the felt belt (2) by means of a drive means (72).

9. A device according to any one of claims 1 to 8, **characterised in that** the supporting elements (43) take the form of tubular pieces, into which there are inserted, at the ends thereof facing the wire belt (1) or the felt belt (2), elements (48) made from a material wear resistant relative to the movement of the wire belt (1) or of the felt belt (2).

10. A device according to claim 9, **characterised in that** the edges of the upper sides, facing the wire belt (1) or the felt belt (2), of the elements (48) are of chamfered, in particular bevelled, or rounded construction and **in that** these elements (48) are provided at the opposite sides with projections (48a), by means of which they may be inserted into the tubular pieces.

11. A device according to either one of claims 9 and 10, **characterised in that** the elements (48) are provided with an arched surface opposite the wire belt (1) or the felt belt (2).

## Revendications

1. Dispositif pour une installation de fabrication de papier comportant au moins un tamis à bande ou une bande de feutre, lequel dispositif est conçu avec plusieurs éléments de support et de raclage (43, 44 ; 53, 54 ; 63, 64) pour supporter le tamis à bande (1) ou la bande de feutre (2) et pour enlever en la raclant l'eau qui sort de la pâte à papier ou de la bande de papier se trouvant sur le tamis à bande et qui passe à travers celui-ci, le tamis à bande (1) ou la bande de feutre (2) venant reposer sur le dessus de ces éléments, une source de dépression étant raccordée le cas échéant à ce dispositif et un dispositif porteur (42, 52, 62) d'une largeur correspondant à la largeur du tamis à bande (1) ou de la bande de feutre (2) étant prévu pour les éléments de support et de raclage (43, 44 ; 53, 54 ; 63, 64) agencés les uns à côté des autres ou les uns derrière les autres et situés à une certaine distance les uns des autres, les espaces constitués entre ces éléments de support et de raclage (43, 44 ; 53, 54 ; 63, 64) formant les canaux de passage pour l'eau sortant de la pâte à papier ou de la bande de papier ou pour l'air aspiré à travers le tamis à bande (1) ou la bande de feutre (2), **caractérisé en ce que** le côté du dispositif porteur (42, 52, 62) qui est proche du tamis à bande (1) ou de la bande de feutre (2) est muni d'un revêtement (42a, 52a, 62a) qui est résistant à l'usure engendrée par le mouvement du tamis à bande (1) ou de la bande de feutre (2) et dont les bords (52b, 62b) proches des éléments de support (43, 44 ; 53, 54 ; 63, 64) transversalement au sens de déplacement (A, B) du tamis à bande (1) ou de la bande de feutre (2) sont conçus avec des segments s'étendant avec un angle aigu par rapport au sens de déplacement du tamis à bande (1) ou de la bande de feutre (2), lesdits bords s'étendant notamment de manière ondulatoire.

2. Dispositif selon la revendication 1, **caractérisé en ce que**, du côté proche du tamis à bande (1) ou de la bande de feutre (2), les éléments de support (43, 44, 53, 54, 63, 64) sont conçus avec des revêtements (43a, 44a, 53a, 54a, 63a, 64a) résistants à l'usure engendrée par le mouvement du tamis à bande (1) ou de la bande de feutre (2).

3. Dispositif selon l'une des revendications 1 et 2, **caractérisé en ce que** des éléments de support (44, 54, 64) sont réglables par rapport au dispositif porteur (42, 52, 62) afin de régler leur distance au tamis à bande (1) ou à la bande de feutre (2).

4. Dispositif selon la revendication 3, **caractérisé en ce qu'**une partie des éléments de support (43, 53, 63) est fixée de manière permanente au dispositif porteur (42, 52, 62) et qu'une autre partie des mêmes éléments de support est fixée de manière réglable par rapport au dispositif porteur (42, 52, 62).

5. Dispositif selon l'une des revendications 3 et 4, **caractérisé en ce que** des éléments de support (44, 54, 64) sont agencés sur des baguettes porteuses (56, 66) réglables par rapport au tamis à bande (1) ou à la bande de feutre (2).

6. Dispositif selon l'une des revendications 3 à 5, **caractérisé en ce que** les éléments de support (43, 44, 53, 54, 63, 64) sont agencés les uns à côté des autres sur des baguettes porteuses (55, 56, 65, 66) orientées transversalement au sens de déplacement (A, B) du tamis à bande (1) ou de la bande de feutre (2), de préférence au moins une partie des baguettes porteuses (56, 66) étant réglable par rapport au dispositif porteur (42, 52, 62).

7. Dispositif selon l'une des revendications 1 à 6, **caractérisé en ce que** le dispositif porteur (52, 62) est agencé de façon réglable transversalement au sens de déplacement (A, B) du tamis à bande (1) ou de la bande de feutre (2), un dispositif moteur (72) lui étant associé, dispositif moteur au moyen duquel il peut osciller transversalement au sens de déplacement (A, B) du tamis à bande (1) ou de la bande de feutre (2).

8. Dispositif selon l'une des revendications 1 à 7, **caractérisé en ce que** le dispositif porteur (52, 62) constitue une partie d'une caisse aspirante, la caisse aspirante étant conçue de préférence de manière à pouvoir osciller transversalement au sens de déplacement (A, B) du tamis à bande (1) ou de la bande de feutre (2) au moyen d'un dispositif moteur (72).

9. Dispositif selon l'une des revendications 1 à 8, **caractérisé en ce que** les éléments de support (43) sont conçus comme des morceaux de tube dans lesquels sont placés, à leurs extrémités proches du tamis à bande (1) ou de la bande de feutre (2), des éléments (48) en un matériau résistant à l'usure engendrée par le mouvement du tamis à bande (1) ou de la bande de feutre (2).

10. Dispositif selon la revendication 9, **caractérisé en ce que** les arêtes des dessus, proches du tamis à bande (1) ou de la bande de feutre (2), des éléments (48) sont conçues biseautées, notamment chanfreinées, ou arrondies et **en ce que** ces éléments (48) sont conçus sur les côtés opposés avec des prolongements (48a) au moyen desquels ils peuvent être introduits dans les morceaux de tube.

11. Dispositif selon l'une des revendications 9 et 10, **caractérisé en ce que** les éléments (48) sont conçus avec une surface cintrée par rapport au tamis à bande (1) ou à la bande de feutre (2).
